# FASCICULE DE BREVET EUROPEEN

(11) **EP 0 792 607 B1**
(45) Date de publication et mention de la délivrance du brevet: **20.06.2001**
(21) Numéro de dépôt: 97470006.4
(22) Date de dépôt: 25.02.1997
(51) Int. Cl.: A47F 13/08

(54) **Fusette pour conditionnement de sachets plastiques**
Spindel zum Bündeln von Kunststoffbeuteln
Spindle for bundling plastic bags

(30) Priorité: 28.02.1996 FR 9602651
(43) Date de publication de la demande: 03.09.1997
(73) Titulaire: ALPLAST S.A., 68160 Sainte Marie Aux Mines (FR)
(72) Inventeur: Valeri, Daniel, 57680 Corny Sur Moselle (FR)
(74) Mandataire: Poupon, Michel

(56) Documents cités:
- FR-A- 2 288 042
- FR-A- 2 327 162
- FR-A- 2 683 796

## Description

La présente invention a pour objet une fusette de conditionnement pour articles suspendus perforés, particulièrement mais non limitativement, pour sachets plastiques en grandes surfaces ; l'invention a également pour objet un dispositif de manutention pour ces articles intégrant ladite fusette de conditionnement.

Initialement les sachets plastiques ou autres articles perforés étaient maintenus simplement enliassés par des systèmes à tiges traversant des perforations prévues dans les sachets comme par exemple dans le document FR 2 288 042, où un lien souple maintient la liasse d'un côté par la boucle appliquée entre les deux perforations, et de l'autre côté par deux rondelles de retenue.

Par la suite on a proposé des systèmes à fusettes pour faciliter l'enfilage d'une liasse d'objets (voir FR 2 327 162) ou d'une liasse de sacs (voir FR 2 683 796) sur la ou les potences de suspension. Une fois les fusettes retirées, la liasse ne peut plus être retirée d'un bloc dans l'autre sens en vue d'une réinstallation sur un autre présentoir ou une autre potence.

L'invention a pour premier but de proposer un moyen du type fusette plus complet que celui du document FR 2 683 796, qui doit permettre le passage d'une liasse dans un sens comme dans l'autre tout en étant de conception simple.

Conformément à l'invention, ce premier but est atteint avec une fusette de conditionnement pour articles suspendus, perforés ou sur un support perforé, particulièrement mais non limitativement pour sachets plastiques, de forme générale cylindrique tubulaire avec un épaulement à une extrémité de la fusette caractérisé par, d'une part un chanfrein extérieur à l'autre extrémité de la fusette et d'autre part par une ou plusieurs lamelles flexibles placées perpendiculairement à l'axe du tube du côté du chanfrein.

Le chanfrein extérieur facilite la pénétration dans les articles.

La flexibilité de la ou des lamelles placées perpendiculairement à l'axe du tube permet le passage des articles ou groupe d'articles dans un sens comme dans l'autre soit pour placer un article sur la fusette de conditionnement, soit pour le retirer.

L'invention a également pour deuxième but de permettre le transport aisé des articles suspendus perforés ou sur un support perforé destinés aux grandes surfaces et autres activités en tout genre qui utilisent et manipulent un grand nombre d'articles.

Conformément à l'invention, ce deuxième but est atteint grâce à un dispositif de manutention pour articles suspendus perforés ou sur un support perforé caractérisé en ce qu'il comporte un présentoir de chargement, une fusette de conditionnement et un présentoir de déchargement, la fusette étant du type précité à savoir caractérisé d'une part par un chanfrein extérieur à l'autre extrémité de la fusette et d'autre part par une ou plusieurs lamelles flexibles placées perpendiculairement à l'axe du tube du côté chanfrein, et un présentoir de déchargement.

Préférentiellement la fusette de conditionnement selon l'invention est caractérisée en ce que du côté de l'épaulement, le diamètre intérieur est partiellement obturé, l'obturation étant partielle afin de laisser la fusette être traversée de part en part par une tige de diamètre inférieur au passage libre laissé par l'obturation partielle.

Préférentiellement le présentoir de chargement est équipé de tiges de diamètre inférieur au diamètre intérieur de la fusette de conditionnement et supérieur au passage libre laissé par l'obturation partielle de la fusette.

Préférentiellement le présentoir de déchargement est équipé de tiges de diamètre inférieur au diamètre intérieur de la fusette de conditionnement et supérieur au passage libre laissé par l'obturation partielle de la fusette.

Préférentiellement le nombre de tiges des présentoirs ainsi que leur entraxes correspond au nombre de trous de manutentions et aux entraxes des articles.

On comprendra mieux l'invention à l'aide de la description ci-après d'un mode préféré de mise en oeuvre, donné à titre d'exemple non limitatif en référence aux dessins annexés dans lesquels :
- la **figure 1** est un dessin de la fusette,
- la **figure 2** est une coupe latérale de la fusette,
- la **figure 3** est une vue en perspective latérale du poste de chargement ou présentoir de chargement des sachets sur les fusettes,
- la **figure 4** est une coupe latérale de la fusette sur son support en cours de chargement des sachets,
- la **figure 5** est une coupe latérale d'une pile de sachets conditionnés sur leur fusette prêts pour le transport,
- la **figure 6** est une vue en perspective latérale du poste de déchargement ou présentoir de déchargement des sachets sur leur présentoir,
- la **figure 7** est une coupe latérale de la fusette en cours de déchargement des sachets,
- la **figure 8** est une perspective latérale des sachets sur leur présentoir, les fusettes étant retirées,
- la **figure 9** est une coupe latérale de liasses de sachets empilés les unes sur les autres,
- la **figure 10** montre une variante d'utilisation de la fusette pour des produits sous blistère.

La fusette de conditionnement pour sachets plastiques est dans le dispositif de manutention pour sachets plastiques l'élément qui fait le lien entre le fabricant de sachets en matière plastique qui doit posséder le présentoir de chargement et le client qui détient le présentoir de déchargement.

La fusette de conditionnement pour sachet plastique, a une forme générale cylindrique tubulaire et comporte un épaulement (1) à une extrémité et un chanfrein extérieur (2a) à l'autre extrémité (figure 2).

Le chanfrein favorise la pénétration de la fusette dans le trou du sachet en plastique à conditionner, et l'épaulement sert de butée pour le sachet.

Du côté de l'épaulement, le diamètre intérieur est partiellement obturé, afin de servir de butée à l'introduction de tige de diamètre inférieur à celui de l'intérieur de la fusette, et supérieur au passage libre laissé par l'obturation partielle. L'obturation est partielle afin de laisser la fusette être traversée de part en part par une tige (5) de diamètre inférieur au passage libre laissé par l'obturation partielle. De plus, un chanfrein intérieur (2b) de dimension identique au chanfrein extérieur (2a) de l'autre extrémité de la pièce permet d'emboîter les fusettes de conditionnement les unes dans les autres. Cette caractéristique facilite l'empilage des liasses de sachets pour leur stockage et leur conditionnement.

Du côté chanfreiné, une ou plusieurs lamelles flexibles (3) sont placées perpendiculairement, à l'axe du tube permettant la retenue des sachets sur la fusette et facilitant ainsi leur manutention et leur transport.

Par la présence de cette ou ces lamelles flexibles sur la fusette de conditionnement, les sachets et/ou les liasses de sachets peuvent être placés et/ou retirés de la fusette de conditionnement pour sachets plastiques.

D'autre part, les sachets sont maintenus en liasse, une fois que la fusette est remplie de sachets, les lamelles étant alors dans leur position initiale (figure 5), c'est-à-dire perpendiculaire à l'axe du tube.

Le dispositif de manutention comprend également un présentoir de chargement, destiné au fabriquant de sachets, équipé de tiges (5) de diamètre inférieur au diamètre intérieur de l'axe et inférieur au passage libre laissé par l'obturation partielle de la fusette.

Le nombre de tiges ainsi que leurs entraxes doit correspondre au nombre de trous de manutention et aux entraxes des sachets. Sur chaque tige (5) est enfilée une fusette (4) avec l'épaulement vers les supports (6) (figure 3).

Le chargement se fait par l'introduction de piles de sachets sur les tiges, ceux-ci viennent en butée sur les lamelles de la fusette. Une pression sur les sachets (7) entraîne une flexion des lamelles permettant le passage des sachets (figure 4). Les sachets se trouvent ainsi prisonniers de la fusette entre l'épaulement et les lamelles (figure 5). Cette opération est à répéter jusqu'à l'obtention d'une liasse (9) comprenant le nombre de sachets prédéterminés. Les liasses de sachets sont ainsi transportables jusque chez le client.

Le déchargement se passe chez le client. Celui-ci doit posséder un présentoir de déchargement (8) faisant également partie du dispositif de manutention pour sachets plastiques, équipé de tiges (9) de diamètre inférieur au diamètre intérieur de la fusette, et supérieur au passage libre laissé par l'obturation partielle de la fusette. Le nombre de tiges ainsi que leurs entraxes doit correspondre au nombre de trous de manutention et aux entraxes des sachets (figure 6).

Les fusettes sont enfilées sur les tiges (2) du présentoir jusqu'à ce que les tiges viennent en butée sur l'obturation partielle de la fusette (figure 7).

Une pression sur les sachets entraîne une flexion des lamelles de la fusette permettant ainsi le passage des sachets. Les sachets se retrouvent ainsi sur les tiges du présentoir. Lorsque la fusette est entièrement déchargée de ses sachets, il suffit de les retirer des extrémités des tiges du présentoir (8) (figure 8).

Pour un stockage, un conditionnement, un transport plus facile de plusieurs liasses de sachets, les fusettes de conditionnement s'emboîtent les unes dans les autres évitant ainsi aux liasses de glisser l'une sur l'autre (figure 9).

La fusette de conditionnement supérieure s'emboîte alors sur la fusette de conditionnement inférieure et ce grâce au chanfrein extérieur (2c) de la fusette de conditionnement inférieure et au chanfrein intérieur (2b) de la fusette de conditionnement supérieure.

On a représenté à la figure 10 des produits sous blister conformément à l'invention.

L'invention peut être aussi bien à destination des grandes surfaces mais peut s'adresser à d'autres activités en tout genre qui utilisent et manipulent un grand nombre d'articles.

Un autre exemple peut être le cas d'objets insérés dans un support comportant un orifice de même forme que la fusette de conditionnement ou d'objets comportant un orifice de même forme que la fusette de conditionnement.

## Revendications

1. Fusette de conditionnement pour articles suspendus, perforés ou sur un support perforé, particulièrement mais non limitativement pour sachets plastiques, de forme générale cylindrique tubulaire avec un épaulement (1) à une extrémité de la fusette (4) caractérisée par, d'une part un chanfrein extérieur (2a) à l'autre extrémité de la fusette et d'autre part par une ou plusieurs lamelles flexibles (3) placées perpendiculairement à l'axe de tube du côté chanfreiné.

2. Fusette de conditionnement selon la revendication 1, caractérisée en ce que du côté de l'épaulement, le diamètre intérieur est partiellement obturé, l'obturation étant partielle afin de laisser la fusette être traversée de part en part par une tige (5) de diamètre inférieur au passage libre laissé par l'obturation partielle.

3. Fusette de conditionnement selon la revendication 1, caractérisée par un chanfrein intérieur (2b) de dimension identique au chanfrein extérieur (2a) de l'autre extrémité de la fusette permettant aux fusettes de conditionnement de s'emboîter les unes dans les autres évitant aux liasses de glisser l'une sur l'autre.

4. Dispositif de manutention pour articles suspendus, perforés ou sur un support perforé, caractérisé en ce qu'il comporte un présentoir de chargement, une fusette de conditionnement (4) selon l'une des revendications 1 à 3 et un présentoir de déchargement (8).

5. Dispositif de manutention selon la revendication 4, caractérisé en ce que le présentoir de chargement est équipé de tiges (5) de diamètre inférieur au diamètre intérieur de la fusette et inférieur au passage libre laissé par l'obturation partielle de la fusette.

6. Dispositif de manutention selon la revendication 4, caractérisé en ce que le présentoir de déchargement (8) est équipé de tiges (9) de diamètre inférieur au diamètre intérieur de la fusette de conditionnement et supérieur au passage libre laissé par l'obturation partielle de la fusette.

7. Dispositif de manutention selon l'une quelconque des revendications 4 à 6, caractérisé en ce que le nombre de tiges des présentoirs de chargement ou de déchargement ainsi que leurs entraxes correspond au nombre de trous de manutentions et aux entraxes des sachets.

## Patentansprüche

1. Spindel zum Bündeln von hängenden, gelochten oder auf einer gelochten Halterung befindlichen Artikeln, insbesondere, jedoch nicht ausschließlich von Kunststoffbeuteln, wobei die Spindel (4) im Wesentlichen zylindrisch und rohrförmig ist und eine Schulter (1) an einem Ende hat, einerseits gekennzeichnet durch eine äußere Abfasung (2a) am anderen Ende der Spindel und andererseits durch eine oder mehrere flexible Lamellen (3), welche sich rechtwinklig zur Achse des Rohres an der abgefasten Seite erstrecken.

2. Spindel zum Bündeln nach Anspruch 1, dadurch gekennzeichnet, dass an der Seite der Schulter der innere Durchmesser teilweise versperrt ist, wobei die Absperrung nur teilweise ist, um es der Spindel zu ermöglichen, mit einem Stift (5) kleineren Durchmessers den freien Durchlass zu durchdringen, welcher aufgrund der teilweisen Absperrung verbleibt.

3. Spindel zum Bündeln nach Anspruch 1, gekennzeichnet durch eine innere Abfasung (2b) mit gleicher Abmessung wie die äußere Abfasung (2a) am anderen Ende der Spindel, die es den Spindeln zum Bündeln ermöglicht, zusammengesteckt zu werden, ohne dass dabei die Packen übereinander rutschen.

4. Transportvorrichtung für hängende, gelochte oder auf einer gelochten Halterung befindliche Artikel, dadurch gekennzeichnet, dass sie einen Werbeträger zum Beschicken, eine Spindel zum Bündeln (4) nach einem der Ansprüche 1 bis 3 und einen Werbeträger zum Entladen (8) aufweist.

5. Transportvorrichtung nach Anspruch 4, dadurch gekennzeichnet, dass der Werbeträger zum Beschicken mit Stiften (5) ausgestattet ist, welche einen geringeren Durchmesser als der innere Durchmesser der Spindel und einen geringeren Durchmesser als der freie Durchlass aufweisen, der durch die teilweise Absperrung der Spindel verbleibt.

6. Transportvorrichtung nach Anspruch 4, dadurch gekennzeichnet, dass der Werbeträger zum Entladen (8) mit Stiften (9) ausgestattet ist, welche einen geringeren Durchmesser als der innere Durchmesser der Spindel zum Bündeln und einen größeren Durchmesser als der freie Durchlass aufweisen, der durch die teilweise Absperrung der Spindel verbleibt.

7. Transportvorrichtung nach einem der Ansprüche 4 bis 6, dadurch gekennzeichnet, dass die Anzahl der Stifte der Werbeträger zum Beschicken oder zum Entladen sowie ihre Achsabstände mit der Anzahl von Transportlöchern und den Achsabständen der Beutel übereinstimmen.

## Claims

1. Packaging spindle for suspended items, which are perforated or on a perforated carrier, more especially but in a non-limiting manner for plastic bags, having a cylindrical tubular general configuration with a shoulder (1) at one end of the spindle (4), characterised by, on the one hand, an external chamfer (2a) at the other end of the spindle and, on the other hand, by one or more flexible strips (3) placed perpendicularly to the tube axis of the chamfered side.

2. Packaging spindle according to claim 1, characterised in that, on the side of the shoulder, the internal diameter is partially closed, the closure being partial in order to allow the spindle to be traversed from side to side by a bar (5) with a diameter smaller than the free passage left by the partial closure.

3. Packaging spindle according to claim 1, characterised by an internal chamfer (2b) with a dimension identical to the external chamfer (2a) of the other end of the spindle, thereby permitting the packaging spindles to fit into one another so as to prevent the bundles from sliding on one another.

4. Handling apparatus for suspended items, which are perforated or on a perforated carrier, characterised in that it comprises a loading device, a packaging spindle (4) according to one of claims 1 to 3 and an unloading device (8).

5. Handling apparatus according to claim 4, characterised in that the loading device is provided with bars (5) with a diameter smaller than the internal diameter of the spindle and smaller than the free passage left by the partial closure of the spindle.

6. Handling apparatus according to claim 4, characterised in that the unloading device (8) is provided with bars (9) with a diameter smaller than the internal diameter of the packaging spindle and larger than the free passage left by the partial closure of the spindle.

7. Handling apparatus according to any one of claims 4 to 6, characterised in that the number of bars of the loading or unloading devices, as well as the distances between their centres, correspond to the number of handling holes and to the distances between the centres of the bags.
